# EUROPÄISCHE PATENTSCHRIFT

(11) **EP 0 114 642 B1**
(45) Veröffentlichungstag und Bekanntmachung des Hinweises auf die Patenterteilung: **28.05.1986**
(21) Anmeldenummer: 84100433.6
(22) Anmeldetag: 17.01.1984
(51) Int. Cl.: B65H 54/28

(54) **Aufspulmaschine**
Winding machine
Machine à bobiner

(30) Priorität: 19.01.1983 DE 3301523; 28.01.1983 DE 3302805; 05.03.1983 DE 3307915; 21.03.1983 DE 3310161
(43) Veröffentlichungstag der Anmeldung: 01.08.1984
(73) Patentinhaber: b a r m a g Barmer Maschinenfabrik Aktiengesellschaft, D-5630 Remscheid 11 (DE)
(72) Erfinder: Schippers, Heinz, Dr. E.h., D-5630 Remscheid 11 (DE); Lenk, Erich, Dr.-Ing., D-5630 Remscheid 11 (DE); Turk, Herbert, D-5630 Remscheid 11 (DE); Schiminski, Herbert, D-5609 Hückeswagen (DE)
(74) Vertreter: Pfingsten, Dieter, Dipl.-Ing.

## Beschreibung

Die Erfindung betrifft eine Aufspulmaschine zum Aufspulen von Fäden zu Kreuzspulen. Diese Aufspulmaschine ist insbesondere geeignet für kontinuierlich anlaufende Fäden, insbesondere synthetische Fäden, die mit Geschwindigkeiten von mehr als 6000 m/min kontinuierlich anlaufen und aufgespult werden.

Eine durch das deutsche Patent 1 560469 = GB-Patent 1 168 893 bekannte Aufspulmaschine weist als Changiereinrichtung zwei exzentrisch gelagerte Rotoren auf, an welche gleichwinklig über den Umfang verteilte Fadenführerarme sitzen. Die Rotoren drehen sich in zueinander entgegengesetzter Drehrichtung. Die Fadenführerarme führen den Faden über ein als Fadenauflage dienendes, gewölbtes Leitlineal, durch dessen Ausbildung die Changiergeschwindigkeit des Fadens im Verlaufe des Changierhubes festgelegt wird. Danach wird der Faden über eine Leitwalze geleitet, die er teilweise umschlingt. Die Leitwalze wird von den Fadenführerarmen überstrichen.

Derartige Changiereinrichtungen werden nach dem Schweizer Patent 424 571 = US-Patent 3,374,961 für jeweils eine von mehreren Aufspuleinrichtungen mit benachsbarten Changierhubbereichen vorgesehen, wobei der Abstand der benachbarten Changierhubbereiche derart ist, daß eine Überlappung der Drehkreise der gleichsinnig rotierenden und in unterschiedlichen Drehebenen angeordneten Mitnehmerarme der benachbarten Changiereinrichtungen stattfindet. Auch hierbei ist der axiale Abstand zwischen den Changierhubbereichen noch sehr groß.

Durch diese Erfindung wird die Aufgabe gelöst, eine derartige Aufspulmaschine so auszubilden, daß sie zum Aufspulen mehrerer Fäden geeignet ist und mehrere, aus gleicher Richtung oder parallel anlaufende Fäden in mehreren, dicht beeinander liegenden Spulbereichen aufgespult werden können.

Diese Aufgabe wird gelöst durch die Merkmalskombination des Anspruchs 1, der in bezug auf die CH-A-424 571 aufgeteilt wird.

Es wird hierdurch erreicht, daß die benachbarten Hubbereiche sehr dicht beeinander liegen, daß die Spulhülsen auf einer Spulspindel aufgespannt werden können und dicht bei dicht liegen bzw. stirnseitig aneinander stoßen und dabei auf jeder Spulhülse gerade noch der erforderliche Platz zur Bildung einer Abfallwicklung und einer Fadenreservewicklung bleibt. Der Vorteil der bekannten Aufspulmaschine, daß sämtliche Mitnehmerarme (im folgenden abkürzend « Flügel genannt) in nur zwei Drehebenen verteilt sind, bleibt auch nach der Erfindung erhalten. Dadurch wird erreicht, daß zwischen den Flügeln der geringst mögliche Abstand besteht, und daß auch der Abstand zwischen den Drehebenen der Flügel und der Auflauflinie des Fadens auf eine vorgeordnete Leitwalze so gering wie möglich ist. Dies ist eine Voraussetzung für eine exakte Ablage des Fadens auf der Spule nach einem Ablagegesetz, das einen einwandfreien Wickelaufbau bei optimalen Ablaufverhältnissen des Fadens von der Spule gewährleistet.

Dadurch, daß die Rotoren benachbarter Changierhübe, deren Mitnehmerarme in identischen Drehebenen angeordnet sind, gegensinnig angetrieben werden, können sich die Drehkreise benachbarter Rotoren in einem maximal großen Bereich überlappen, ohne aneinanderzuschlagen oder sich gegenseitig zu behindern.

Dadurch, daß in benachbarten Changierhüben die Rotoren mit Flügeln in der einen Drehebene einen anderen Achsabstand als die Rotoren der anderen Drehebene haben, wird neben der maximalen Überlappung der Drehkreise ein einfacher Getriebeaufbau der Changiereinrichtungen und insbesondere der Gleichlauf der Changierbewegungen von Hub zu Hub erreicht.

Durch die fluchtende Anordnung der Leitwalzen wird erreicht, daß die dahinter angeordneten Spulen beliebig angeordnet sein können, sofern nur die Schlepplänge des Fadens zwischen Leitwalze und der Mantellinie der Spule, auf der der Faden auf die Spule aufläuft, von Spule zu Spule wenigstens annähernd gleich und nur kurz ist. Unter dieser Voraussetzung können die Spulen auf einer einzigen Spulspindel fluchtend angeordnet und immer gleich dick sein. Die Spulen können in Umfangskontakt mit der Leitwalze stehen oder einen geringen Abstand haben.

Die Spulen können jedoch auch in Einzelhaltern eingespannt und unterschiedlich dick sein. Ferner kann es sich um konische Kreuzspulen handeln, die mit einer Mantellinie an oder parallel zu der Leitwalze liegen.

Bei dieser Ausgestaltung der Erfindung können zwei, aber auch drei und mehr Hubbereiche miteinander fluchtend angeordnet sein.

Ein besonders günstiges Verhältnis von Changierhublänge und Abstand der einzelnen Hubbereiche wird erreicht, wenn jeder der Rotoren drei um 120° versetzte Mitnehmerarme hat, wobei die Mitnehmerarme benachbarter Hubbereiche, die in identischen Drehebenen angeordnet sind, im Überlappungsbereich bei gleicher Bewegungsrichtung und im wesentlichen symmetrisch gegeneinander versetzter Phasenlage miteinander kämmen.

Vorzugsweise besitzen die Flügel auf ihrer von der Schubkante abgewandten Seite eine Führungskante - in dieser Anmeldung als « Bremsfahne bezeichnet - welche so geformt ist, daß ihr Kreuzungspunkt mit dem Leitlineal im wesentlichen mit Changiergeschwindigkeit in Richtung der Changierhubmitte wandert. Dadurch wird vermieden, daß der Faden sich schneller zur Changierhubmitte bewegt, als es der Führungsgeschwindigkeit der Schubkante des zur Changierhubmitte fahrenden Flügels entspricht.

Zu Beginn und am Ende des Aufspulvorganges wird es erforderlich, den Faden aus der Changiereinrichtung herauszunehmen. Hierzu wird vorgeschlagen, daß das Leitlineal auf der Seite der Fadenlaufebene liegt, auf welcher auch das Getriebe der Rotoren liegt und ferner, daß das Leitlineal von den Rotorachsen weg beweglich ist, bis die Mitnehmerarme das Leitlineal nicht mehr überdecken. Fernerhin ist bei dieser Ausführung die vorteilhafte Möglichkeit gegeben, das Leitlineal außerhalb seines Changierhubes mit einer Fadenfang- und Fadenführungskerbe zu versehen. Beim Ausrücken des Leitlineals aus dem Überdeckungsbereich mit den Flügeln der Changiereinrichtung gleitet der Faden in diese Fadenführungskerbe. Vorteilhafterweise wird diese Fadenführungskerbe beidseits des Changierhubs angeordnet.

Das Leitlineal kann in dieser Ausführung als Fadenführungsorgan dienen, z. B. um den laufenden Faden in eine Fangzone und/oder eine Fadenreservezone der Spulhülze zu führen.

Weiterhin wird vorgeschlagen, daß das Leitlineal zumindest bereichsweise als Zwangsführung ausgebildet ist. In diesen Zwangsführungsbereichen besitzt das Leitlineal eine vordere und eine hintere Führungsschiene. Hierdurch wird es möglich, ein Abheben des Fadens von der Leitschiene zu vermeiden. Das ist insbesondere an den Changierhubenden vorteilhaft, wenn dort der Faden nach einem Verlegungsgesetzt mit verstärkten Beschleunigungen und/oder Verzögerungen verlegt werden soll.

Durch die Formgestaltung des Leitlineals ist auch die vorteilhafte Möglichkeit gegeben, bestimmte Bewegungsgesetze für den Faden zu verwirklichen, insbesondere auch die Möglichkeit, in dem mittleren Bereich des Changierhubes die Changiergeschwindigkeit des Fadens herabzusetzen, so daß sich dort eine Anhäufung von Fadenmaterial ergibt, die ca. 2 % höher ist als die Fadenablage in den Endbereichen.

Es erscheint auch möglich, den beiden Führungsschienen des Leitlineals einen unterschiedlichen Verlauf zu geben und die Führungskanten der Flügel so auszubilden, daß diese den Faden bei der Hinbewegung an einer anderen Führungsschiene entlang führen als bei der Rückbewegung.

Durch die Anordnung des Leitlineals auf der Seite des Fadenlaufs, auf welcher auch die Getriebe der Rotoren liegen, wird auch die Möglichkeit gewonnen, die Flügel auf der Fadenlauf- und -bedienungsseite durch eine Schutzleiste zu schützen, welche sich in Fadenlaufrichtung über die Drehebenen der Flügel hinaus erstreckt. Diese Schutzleiste ist an dem einen Ende des Hubbereiches auskragend befestigt und erstreckt sich parallel zu jeweils einem Changierhub. Am anderen Ende dieses Hubbereiches bildet die Schultzleiste einen in die Fadenlaufebene gerichteten Einfädelschlitz. Durch diese Ausführung wird gewährleistet, daß einerseits Verletzungen durch die rotierenden Flügel vermieden werden, andererseits aber auch die Flügel nicht bei der Fadenbedienung, z. B. durch die der Fadenführung dienende Saugpistole beim Fadenanlegen geschädigt werden.

Vorteilhafterweise mündet der Einfädelschlitz in eine an sich bekannte Fadenreserve, die den Faden fängt, über ein paar Windungen in den Bereich des Changierhubes trägt und dort freigibt, so daß er von den Flügeln gefangen werden kann.

Es wurde bereits darauf hingewiesen, daß zwischen den Schubkanten der Flügel und dem Auflaufpunkt des Fadens auf die Spule lediglich eine geringe sog. Schlepplänge bestehen sollte. Diese Schlepplänge ist dadurch sehr wesentlich vermindert, daß zwischen den Drehebenen der Flügel und der Spule eine Fadenleitwalze angeordnet wird, die von den Schubkanten der Flügel mit geringem Abstand überstrichen wird. Diese Fadenleitwalze hat einen verhältnismäßig geringen Durchmesser, so daß der Auflaufpunkt des Fadens auf diese Leitwalze sehr dicht unterhalb der untersten Drehebene liegt. Dieser Abstand ist im wesentlichen gleich dem Radius der Leitwalze. Zur Verminderung der Schlepplänge wird die Changiereinrichtung vorzugsweise derart geneigt, daß die Dreshebenen der Flügel mit der Laufebene der Fäden im Bereich des den Drehebenen zulaufenden Fadens einen kleinsten Winkel einschließen, der zwischen 45° und 70° liegt. Hierdurch kann die Schlepplänge zwischen den Drehebenen der Flügel und dem Auflaufpunkt des Fadens auf die Leitwalze noch geringer als der Radius der Leitwalze gemacht werden.

Wenn gleichzeitig die Getriebe der Rotoren auf die von der Spule abgewandte Seite der Drehebenen gelegt werden, wird hierdurch ferner Platz geschaffen, um Treibwalzen zwischen den Drehebenen der Changierung und den Spulen anzuordnen. Diese Treibwalzen liegen in Umfangskontakt an den Spulen an und sind mit konstanter Drehzahl angetrieben.

Von der Leitwalze aus wird der Faden im wesentlichen schlepplängenfrei zur Spule geleitet. Um eine Schlepplänge zwischen der Leitwalze und der Spule gänzlich zu vermeiden, kann die Leitwalze am Umfang der Spule anliegen. Dabei wird vorzugsweise vorgesehen, daß die Leitwalze federnd aufgehängt ist, so daß sie bei Unrundheiten der Spule ausweichen kann. Ferner wird durch diese federnde Aufhängung der Leitwalzen die gleichzeitige Verwendung von Treibwalzen ermöglicht. Die federnde Aufhängung der Leitwalzen verhindert hier, daß entweder die Treibwalze oder die Leitwalze im Verlauf der Spulreise bei wachsendem Spulendurchmesser von dem Spulenumfang abheben. In diesem Falle kann die Treibwalzegleichzeitig dazu dienen, die Vergrößerung des Abstandes zwischen Spulspindelachse und Changierung mit wachsendem Spulendurchmesser zu bewirken. Hierzu werden Treibwalze und Leitwalze sowie Changierung auf einem Schlitten gemeinsam gelagert, wobei die Leitwalze gegenüber diesem Schlitten federnd beweglich ist und die Antriebseinrichtung des Schlittens in Abhängigkeit von der federnden Auslenkung der Treibwalze gesteuert wird.

Die Changiereinrichtung wird dadurch wartungsfreundlich, insbesondere bei der Entfernung von Wicklern, daß das Getriebe und auch der Antrieb der Rotoren auf der der Spulspindel zugewandten Seite der Drehebenen - also in Fadenlaufrichtung - hinter den Drehebenen der Flügel liegt. Hierdurch wird vermieden, daß das Getriebe der Rotoren ausgebaut werden muß, wenn sich Wickler an den Rotoren gebildet haben.

Bei den Ausführungen, bei denen sich die Getriebe sämtlicher Rotoren auf einer Seite der Drehebenen befinden, weist einer der Rotoren eine Hohlwelle auf, die drehbar gelagert ist. In diese Hohlwelle ist exzentrisch eine Welle gelagert, auf der der andere Rotor sitzt. Die Hohlwelle und die Welle können getrennt voneinander, z. B. durch Riemen oder Zahnräder, angetrieben werden. Da es bei der erfindungsgemäßen Changiereinrichtung jedoch sehr darauf ankommt, daß in einem Hubbereich die beiden Rotoren sehr genau zueinander eingestellt sind, damit an den Hubenden eine exakte Fadenübergabe von einem Flügel auf den anderen gewährleistet ist (exakte Phasenlage), sieht eine bevorzugte Ausführung vor, daß die Hohlwelle und die Welle getrieblich miteinander verbunden sind, insbesondere durch eine innerhalb der Hohlwelle gelagerte Vorgelegewelle, welche die Hohlwelle und die Welle getrieblich derart miteinander verbindet, daß sich beide mit gleicher Drehzahl, jedoch entgegengesetzter Drehrichtung und einer exakten Phasenlage drehen.

Diese Ausgestaltung bietet die vorteilhafte Möglichkeit, für jeden Hubbereich ein Gehäuse als Baueinheit vorzusehen, in welchem die beiden Rotoren dieses Hubbereiches gelagert sind. Dieses Gehäuse kann zur Wartung und Instandsetzung unabhängig von den anderen Hubbereichen ein- und ausgebaut werden. Die Einstellung der exakten Phasenlage der Rotoren zueinander kann im Herstellerwerk bei der Fertigmontage erfolgen. Bei dieser Ausgestaltung ist lediglich eine der Wellen von außen angetrieben, bevorzugt die Hohlwelle. Zum Antrieb kann auch hier wiederum ein Riementrieb, Zahnradtrieb, Schneckenradtrieb oder dgl. dienen.

In einer anderen Ausführung befindet sich das Getriebe der Rotoren, deren Flügel sich in der - in Fadenlaufrichtung gesehen - oberen Drehebene befinden, oberhalb dieser Flügel und das Getriebe der Rotoren, deren Flügel in der unteren Drehebene rotieren, unterhalb dieser Drehebene. Das Gehäuse wird dabei vorzugsweise geteilt, so daß man den oberen Gehäuseteil vom unteren Gehäuseteil entfernen, z. B. wegschwenken kann. Auch dies ist zur Wicklerbeseitigung und sonstigen Wartung vorteilhaft.

Eine vorteilhafte getriebliche Verbindung der Rotoren mehrerer Hubbereiche weist für die jeweils einer Drehebene zugeordneten Rotoren eine gemeinsame Schneckenwelle auf, an welcher die den einzelnen Rotoren zugeordneten Schnecken von Hub zu Hub abwechselnd links- und rechtsgängig sind.

In einer anderen Ausführung werden die Rotoren einer Drehebene jeweils durch einen Tangentialriemen angetrieben, der die Riemenscheiben der Rotoren abwechselnd im Linkssinne und im Rechtssinne umschlingt und zickzackförmig zwischen den Rotoren hindurchläuft.

Schließlich können die Rotoren einer Drehebene von einer ihnen gemeinsamen Antriebswelle, welche sich über sämtliche Changierhubbereiche erstreckt, durch Kegelräder angetrieben werden. Diese Kegelräder sitzen dabei von Hub zu Hub wechselnd einmal auf der linken Seite eines Rotors und bei dem nächsten Hub auf der rechten Seite des entsprechenden Rotors.

Bei den genannten Antriebsmöglichkeiten werden die Rotoren der anderen Drehebene jeweils ebenfalls durch eine dieser Antriebsmöglichkeiten oder aber von dem ersten Rotor aus über Zwischenräder derart angetrieben, daß die Drehzahl für die einem Changierhub zugeordneten Rotoren gleich, der Drehsinn jedoch entgegengesetzt ist und die erforderliche Phasenlage zur exakten Fadenübergabe and den Hubenden gewährleistet ist.

Im folgenden wird ein Ausführungsbeispiel der Erfindung beschrieben.

Es zeigen
Figur 1 die Aufsicht auf die Drehebenen einer Changiereinrichtung ;
Figur 2 den Normalschnitt - schematisch durch eine Aufspulmaschine ;
Figur 3 den Getriebeplan (teilweise) der Changiereinrichtungen ;
Figur 4 den Schnitt durch die Changiereinrichtungen in der Ebene der Rotorachsen (schematisch) ;
Figur 5 die Aufsicht auf die Drehebene einer Changiereinrichtung (zweites Ausführungsbeispiel) ;
Figur 6 die erfindungsgemäße Ausbildung eines Fadenleitlineals ;
Figur 7 den Normalschnitt durch ein anderes Ausführungsbeispiel der Aufspulmaschine ;
Figur 8 einen Schnitt entsprechend Fig. 4 durch ein Ausführungsbeispiel mit Riementrieb ;
Figur 9 die Aufsicht auf die Drehebenen entsprechend Fig. 5 für das Ausführungsbeispiel mit Riementrieb;
Figur 10 den Schnitt durch ein Ausführungsbeispiel mit Treibwalze ;
Figur 11 die Aufsicht entsprechend Pfeil XI auf das Ausführungsbeispiel nach Fig. 10 ;
Figur 12 den schematischen Schnitt durch ein Ausführungsbeispiel mit Kegelradantrieb ;
Figur 13 die Gehäusebaueinheit zur Aufnahme eines Rotorpaares für einen Hubbereich ;
Figur 14 den Schnitt durch weitere Ausführungsbeispiele ;
Figur 15 den Schnitt durch weitere Ausführungsbeispiele ; .
Figur 16 den Schnitt durch ein weiteres Ausführungsbeispiel von Changiereinrichtungen in der Ebene der Rotorachse (schematisch) ;
Figur 17 Aufsicht auf die Drehebenen von Changiereinrichtungen nach Fig. 16.

Die in Fig. 2 im Querschnitt durch einen Changierhub dargestellte Spulmaschine weist als wesentliche Bestandteile die Spulspindel 1 und die Changiereinrichtung 2 auf.

Durch einen nicht dargestellten, mit der Spulspindel 1 verbundenen Motor wird die Spulspindel mit Drehrichtung 4 angetrieben. Auf der Spulspindel sind mehrere Hülsen 5 fluchtend aufgespannt. Auf jeder Hülse 5 wird während einer für alle identischen Spulzeit (Spulreise) eine Kreuzspule 6 aus jeweils einem aus senkrechter Richtung anlaufenden Faden 3 gebildet. Einer Spulspindel können typischerweise drei oder vier oder sechs oder acht Fäden parallel zueinander zulaufen und zu einer entsprechenden Anzahl von Spulen 6 aufgespult werden. Jede Changiereinrichtung besteht aus mehreren umlaufenden Flügeln 7 und 8, die in zwei Drehebenen I und II angeordnet sind. Vor diesen Flügeln liegt ein Leitlineal 9, an dem der Faden während seiner Changierung entlanggleitet. Es sei erwähnt, daß das Leitlineal auch auf der anderen Seite der Fadenlaufebene (gestrichelt eingezeichnet) liegen kann.

Die Drehebenen I, II und die Ebene 111, in der das Leitlineal 9 angeordnet ist, sind derart geneigt, daß die Drehebenen mit der durch Pfeil 10 angezeigten Fadenzulaufrichtung einen Winkel alpha zwischen 45 und 70° bilden. Dadurch wird erreicht, daß sich unterhalb der Drehebene II eine Leitwalze 11 mit sehr geringem Abstand anbringen läßt. Der Faden wird in Kontakt mit dieser Leitwalze auf die jeweilige Spule 6 geführt. Dabei liegt die Leitwalze 11 in Umfangskontakt an der Spule 6. Die Leitwalze 11 kann jedoch auch einen geringen Abstand zu der Oberfläche der Spule haben und drehen angetrieben sein.

Die Flügel 7 einer jeden Changiereinrichtung, die in der Drehebene I rotieren, sitzen an dem Rotor 12. Die Welle 15 des Rotors 12 wird durch Schneckenrad 17 und Schnecke 18 drehend angetrieben. Die Flügel 8, die in der Drehebene II rotieren, sitzen an dem Rotor 13. Dessen Hohlwelle 16 ist, wie sich aus Fig. 1 und 3, 4 ergibt, exzentrisch zu der Welle 15 des Rotors 12 gelagert, mit Exzentrizität e. Die Hohlwelle 16 des Rotors II wird angetrieben durch Schneckenrad 19 und Schnecke 20. Die Rotoren eines Hubbereichs werden mit gegensätzlicher Drehrichtung, gleich schnell und einer bestimmten Phasenlage angetrieben.

Wie sich weiterhin aus Fig. 1 ergibt, weist jeder Rotor 12 und 13 drei Flügel 7 bzw. 8 auf, die mit gleichem Winkelabstand von 120° zueinander versetzt sind. Zwei miteinander zusammenwirkende Rotoren 12, 13 mit ihren Flügeln 7 bzw. 8 bilden daher einen Hubbereich H längs des Leitlineals 9. Der Hubbereich erstreckt sich über einen Zentriwinkel von im wesentlichen 60°.

Wenn nun - wie aus Fig. 1, 3, 4 ersichtlich - mehrere Changierbereiche nebeneinander angeordnet werden, so geschieht dies erfindungsgemäß so, daß sich die Drehkreise der Flügel 7, welche in der Drehebene I angeordnet sind, und die Drehkreise der Flügel 8, welche in der Drehebene II angeordnet sind, möglichst weitgehend überlappen, und daß die Flügel zweier benachbarter Rotoren im Überlappungsbereich miteinander kämmen, jedoch gegensinnige Drehrichtung haben. Die Flügel sind daher so angeordnet und angetrieben, daß die Flügel 7 der Drehebene I bzw. die Flügel 8 der Drehebene II im Überlappungsbereich die gleiche Bewegungsrichtung haben und mit einer symmetrischen Phasenverschiebung von 60° hintereinander herlaufen. Bei der in Fig. 1 eingezeichneten Augenblicksposition der Flügelsterne wird die symmetrische Phasenlage der Flügelsterne benachbarter Changierbereiche besonders gut sichtbar. Bei der eingezeichneten Ausbildung der Flügel dreht sich der Rotor und die Welle 15 im ersten Changierbereich H1 im Gegenuhrzeigersinn (Pfeil 27). D. h. die Flügel 7 des Rotors 15.1 fördern den Faden nach links.

Folglich dreht sich der Rotor 13 und die Hohlwelle 16 im Uhrzeigersinn (Pfeil 28) und seine Flügel 8 fördern den Faden nach rechts.

In Fig. 1 ist der Augenblick der Fadenübergabe von einem Flügel 8 auf einem Flügel 7 dargestellt.

Erfindungsgemäß hat weiterhin das Rotorpaar des benachbarten Changierbereichs H2 eine entgegengesetzte Exzentrizität derart, daß die Achsabstände der Rotoren, deren Flügel in gleichen Drehebenen liegen, von Changierbereich zu Changierbereich wechseln, und daß in zwei benachbarten Changierhüben der Achsabstand der Rotoren einer Drehebene, z. B. 1, ungleich ist dem Achsabstand der zugehörigen Rotoren der Drehebene 11. Wenn der kleinere Achsabstand mit « A bezeichnet wird, so ist der größere Achsabstand gleich A + 2e.

Wie sich aus Fig. 3 ergibt, werden die Schneckenwellen 29 und 30 durch Motor 31 und Zahnriementrieb 32 gleichsinnig angetrieben. Die Schnecken 20 auf Schneckenwelle 30 treiben die Schneckenräder 17 der Welle 15 des Rotors 12 (Drehebene I). Die Schnecken 18 auf Schneckenwelle 29 treiben die Schneckenräder 19 der Hohlwelle 16 des Rotors 13 (Drehebene 11). Die Schnecken 18, 20 eines Changierbereiches haben jeweils dieselbe Gangrichtung. Die Gangrichtung der Schnecken 18 bzw. 20 ist von Changierbereich zu Changierbereich wechselnd links- oder rechtsgängig.

Das in Fig. 7 im Normalschnitt und in Fig. 5 in der Aufsicht dargestellte Ausführungsbeispiel zeichnet sich im Unterschied zum zuvor beschriebenen Ausführungsbeispiel dadurch aus, daß die Getriebe der Rotoren auf unterschiedlichen Seiten der Drehebenen I und II angebracht sind. Für die beiden Rotoren 12 und 13 werden im wesentlichen identische Lagerungen für die Wellen 15 und 16 verwandt.

Beide Wellen sind durch jeweils ein Schneckenrad 17, 18 angetrieben. Die Schneckenräder sind untereinander durch Riementrieb 39, vorzugsweise Zahnriemen, getrieblich miteinander verbunden. Sie werden durch Antriebsmotor 40 angetrieben. Die beiden Gehäuse 34 und 35 sind in der Motorachse durch Scharnier 36 miteinander verbunden. Dadurch kann das Gehäuse 34 vom Gehäuse 35 weg geschwenkt werden. Dies erleichtert die Wartung der Flügel 7 und 8, insbesondere die Reinigung von eventuellen Wicklern. Die Changiereinrichtung 2 ist auf der Führungsstange 41 in Führungsschlitten 42 derart beweglich, daß die Changiereinrichtung bei wachsendem Durchmesser der Spulen 6 in senkrechter Richtung ausweichenkann. Hierzu können geeignete Antriebs- und Regeleinrichtungen vorgesehen werden, durch welche der Anpreßdruck, mit welchem die Leitwalze 11 an der Spule 6 anliegt, auf einen vorgegebenen Betrag ausgeregelt und die Bewegung der Changiereinrichtung gesteuert wird. Vergleiche z. B. DE-PS 25 32 164, US-PS 4 106 710.

In der Aufsicht nach Fig. 5 ist ersichtlich, daß auch in diesem Ausführungsbeispiel der Achsabstand der Wellen 15, deren Rotoren und Mitnehmerarme 7 in der Drehebene I angeordnet sind, von Changierhub H1 zu Changierhub H2 einen kleinen und von Changierhub H2 zu Changierhub H3 einen großen Achsabstand haben. Der Achsabstand der Wellen 16, deren Mitnehmerarme 8 in der Drehebene 11 rotieren, haben dagegen von Changierhub H1 zu Changierhub H2 einen großen und von Changierhub H2 zu Changierhub H3 einen kleinen Achsabstand. Die Exzentrizität der Wellen 15/16 wechselt von Changierhub zu Changierhub. Die Wellen 15 bzw. Rotoren benachbarter Changierhübe, z. B. H1, H2, drehen sich in unterschiedlicher Richtung. Es ist in Fig. 2 ersichtlich, daß im Überlappungsbereich die Rotoren bzw. Mitnehmerarme zahnradartig miteinander kämmen, so daß in der dargestellten Augenblickssituation eine Phasenverschiebung von genau 60° zwischen den Mitnehmerarmen 7 im Hubbereich 1 und den Mitnehmerarmen 7 im Hubberreich 2 besteht. Entsprechendes gilt für die Mitnehmerarme 8 un die übrigen Hubbereiche.

Fig. 6 zeigt eine besondere Ausbildung des Leitlineals 9, die insbesondere angewandt wird, wenn - wie in Fig. 5 und Fig. 7 dargestellt - das Leitlineal auf derselben Seite des Fadens liegt wie die Changierung. In diesem Falle wird das Leitlineal außerhalb des Changierbereiches mit Fadenfangkerben 33 versehen. Das Leitlineal läßt sich von den Rotoren weg bewegen. Dadurch wird der Faden aus dem Drehbereich der Flügel weg gedrückt, wie es gestrichelt dargestellt ist. Der Faden gleitet sodann zur einen oder anderen Seite des Hubereiches und fällt in eine der beidseits des Hubbereichs angeordneten Fadenfangkerben 33. Es ist nun möglich, den Faden dort zu fangen und z. B. abzusaugen, um den Spulenwechsel durchzuführen. Es ist aber auch möglich, den Faden zu Beginn der Spulreise in die Fadenfangkerbe zu legen .und das Leitlineal 9 Querbewegungen zum Fangen des Fadens auf der Hülse und/oder zur Bildung einer Fadenreserve durchführen zu lassen.

Durch die erfindungsgemäße Überlappung der Drehkreise benachbarter Changiereinrichtungen, Anordnung der Rotoren mit wechselnder Exzentrizität und Drehrichtung läßt sich erreichen, daß die Hubbereiche H sehr dicht beieinander liegen und der Abstand B lediglich so groß ist, wie es für die Bildung einer Abfallwicklung und einer Fadenreservewicklung neben jeder einzelnen Spule benötigt wird. Hervorzuheben ist, daß die Spulen bzw. Spulhülsen nicht erfindungsnotwendig - wie im Ausführungsbeispiel dargestellt - auf einer einzigen Spulspindel aufgespannt sein müssen. Die Erfindung ist auch anwendbar, wenn mehrere Spulen auf einer entsprechenden Anzahl von Spulenhaltern oder sonstigen Einrichtungen drehbar derart gelagert sind, daß die Spulen während des Aufspulvorganges im wesentlichen fluchten und so dicht nebeneinander liegen, daß sich die Changiereinrichtungen überlappen.

Das Ausführungsbeispiel nach den Fig. 8 und 9 zeigt einen Tangentialriemenantrieb zum Antrieb der Rotoren beider Drehebenen. Zur Beschreibung von Fig. 8 kann auf die Beschreibung der Fig. 4 Bezug genommen werden mit dem einen Unterschied, daß hier die Schneckenräder 17 und 19 von Fig. 4 ersetzt sind durch Riemenscheiben 43 und 44. Im übrigen handelt es sich auch hier um ein Beispiel, bei dem das Getriebe auf nur einer Seite der Drehebenen liegt, wie dies z. B. auch bei dem Ausführungsbeispiel nach Fig. 10 der Fall ist.

Fig. 9 zeigt eine Aufsicht auf die Riemenscheiben 44 und 43. Es ist auch aus Fig. 9 ersichtlich, daß der Achsabstand der Rotoren und Riemenscheiben 43, 44 von einem Changierhub zum anderen zwischen einem großen Wert und einem kleinen Wert wechselt. Die Riemenscheiben 43 werden durch den Tangentialriemen 45 angetrieben. Dabei wird jede der Riemenscheiben von dem Tangentialriemen mit einem gewissen Winkel umschlungen. Der Tangentialriemen 45 läuft zickzackförmig zwischen den Riemenscheiben 43 hindurch. Es handelt sich bei dem Tangentialriemen 45 vorzugsweise um einen Zahnriemen, der beidseitig eine Verzahnung besitzt.

Dementsprechend werden die Riemenscheiben 44 durch Tangentialriemen 46 angetrieben. Mit 47 ist eine gemeinsame Umlenk-Riemenscheibe bezeichnet, die von dem nicht dargestellten Antriebsmotor direkt oder über Getriebe oder Riementrieb angetrieben sein kann. Die weitere Umlenkscheibe 48 dient zur Umlenkung des Tangentialriemens 45 nach seinem Durchlauf zwischen den Riemenscheiben 43. Die weitere Umlenk-Riemenscheibe 49 dient zur Umlenkung des Tangentialriemens 46.

Bei dem Ausführungsbeispiel nach Fig. 10 ist der Führungsschlitten 42 an der Führungsstange 41 relativ zu den Spulen 6 beweglich. Auf dem Führungsschlitten 42 sind zum einen die erfindungsgemäßen Changiereinrichtungen gelagert. Zum anderen trägt der Schlitten 42 die Leitwalzen 11, die in Schwenkarmen 51 mit Schwenkachsen 52 schwenkbar gelagert sind. Die Schwenkarme werden durch Kraftgeber, z. B. Tellerfederpaket 53, die auf Druck belastet sind, gehalten. Dadurch liegen die Leitwalzen 11 federnd an der Spule an.

Die Relativlage des Schwenkarmes 51 zum Führungsschlitten 42 kann abgetastet werden, z. B. durch ein Düse-Prallplatte-System 54, dessen Ausgangssignal der schematisch dargestellten Antriebseinrichtung (Zylinder-Kolben-Einheit 55) des Führungsschlittens 42 aufgegeben wird.

Die Zylinder-Kolben-Einheit 55 wird durch Druckquelle 56 über Drossel 57 druckbeaufschlagt. Der sich hinter der Drossel einstellende Druck hängt von der Spaltweite an der Düse 54 ab.

Im übrigen ist zu erwähnen, daß bei den in den Fig. 2, 7 und 10 dargestellten Ausführungsbeispielen die Leitwalze 11 auch als Treibwalze oder aber als Steuerwalze dienen kann. Soll die Leitwalze als Steuerwalze dienen, so wird ihre Drehzahl laufend gemessen und der Meßwert einem Achsantriebsmotor für die Aufspuleinrichtungen derart vorgegeben, daß die Umfangsgeschwindigkeit der Spule bei wachsendem Spulendruchmesser konstant bleibt.

Nach der Erfindung gelingt es trotz des infolge der Vielzahl der Spulstellen komplizierten Getriebeaufbaus, die Fäden sämtlicher Spulbereiche im Gleichlauf, d. h. mit jeweils gleicher und synchroner Bewegungsrichtung hin und her zu changieren, was erhebliche Vorteile für den Aufbau untereinander gleichförmiger. Spulen und für die synchrone Fadenanlegung beim Anfahren der Aufspulmaschine mit sich bringt. In Fig. 11 ist dementsprechend die Momentaufnahme der changierenden Fäden 3 mehrerer Hubbereiche dargestellt.

Fig. 11 stellt ein Detail des Changiergehäuses nach Fig. 10 dar. Gezeigt ist in den Figuren 10 und 11, daß jeder Changierhubbereich durch eine Schutzleiste 75 auf der Maschinenfrontseite abgedeckt ist. Diese Schutzleiste 75 überdeckt insbesondere auch die Drehebenen I und II in Fadenlaufrichtung. Dadurch kann man einerseits nicht in die rotierenden Flügel fassen. Zum anderen wird aber auch verhindert, daß man beim Fadenanlegen mit der Fadenabsaugpistole in den Drehbereich der Flügel gerät und hierbei die Flügel und ihre Phasenlage beschädigt. Die Schutzleiste 75 bildet einen Fadenführungsschlitz 76 gegenüber dem in Fig. 11 nicht dargestellten Leitlineal 9. Jede Schutzleiste 75 ist an einem Ende auskragend eingespannt, während sie am anderen Ende eine Einfädelöffnung 77 bildet, die in der Führungsnut 79 einer Fadenreserveeinrichtung 78 mündet. Wenn der Faden in diese Fadenreserveeinrichtung eingelegt ist, wird die Fadenreserveeinrichtung 78 langsam mit Pfeilrichtung 80 in Richtung Changierhubmitte bewegt. Dadurch entstehen auf der Spulhülse einige Windungen einer Fadenreserve, die außerhalb des normalen Changierhubbereiches liegt. Sodann fährt die Fadenreserveeinrichtung 78 in Pfeilrichtung 81 aus dem Fadenbereich heraus. Dadurch wandert der freigegebene Faden zur Changierhubmitte und wird dabei von den Flügeln seiner jeweiligen Changiereinrichtung gefangen.

Fig. 12 zeigt in den Drehebenen I und II die Flügel 7 und 8 mit den Rotoren 12 und 13. Die Rotoren, dargestellt als Wellen, sind auf verschiedenen Seiten der Drehebenen angeordnet. Jeder Rotor wird durch ein Kegelrad 58, 59 angetrieben. Zum Antrieb dienen die Wellen 60, 61, die sich über mehrere Changierbereiche erstrecken und im Gleichlaufsinne durch Riementrieb 62 von einem nicht dargestellten Antriebsmotor angetrieben werden. Zur Übertragung des Drehmoments von den Wellen 60, 61 auf die Kegelräder 58, 59 dienen weitere Kegelräder 63, 64. Von einem Hubbereich zum anderen sind die Kegelräder 63 abwechselnd links und rechts mit den Kegelrädern 58 der jeweiligen Rotoren 12 im Eingriff. Dasselbe gilt für den Eingriff der Kegelräder 64 mit den Kegelrädern 59 bzgl. der Rotoren 13 bzw. Welle 61.

Die Baueinheit nach Fig. 13 weist zum einen den Gehäusetopf 65 auf, der in der Aufsicht rund oder oval bzw. elliptisch ist, wobei die Hauptachse in Richtung der Exzentrizität zwischen der Hohlwelle 16 und der Welle 15 liegt. In dem Gehäusetopf 65 ist die Welle 15 der Flügel 8 drehbar gelagert. In einem ebenfalls zu der Baueinheit gehörenden Gehäusedeckel 67 ist die Hohlwelle 16 der Flügel 7 gelagert. Deckel 67 und Gehäusetopf 65 werden bei der Montage fest miteinander verschraubt. Die Hohlwelle besitzt einen Innenzahnradkranz 68, der außen eine Lauffläche 72 bzw. Verzahnung für einen Zahnradeingriff bzw. Verzahnung für einen Zahnriemeneingriff besitzt. Der Zahnradkranz 68 wird im dargestellten Fall durch Treibriemen 73 angetrieben, wozu der Gehäusetopf 65 eine entsprechende Aussparung aufweist. Die Drehbewegung der Hohlwelle 16 mit dem Zahnradkranz 68 wird über Zahnrad 69, die ebenfalls in dem Gehäusetopf 65 drehbar gelagerte Vorgelegewelle 66 sowie die Zahnräder 70 und 71 auf die Welle 15 derart übertragen, daß die Welle 15 im entgegengesetzten Drehsinn, jedoch mit gleicher Drehzahl rotiert. Durch Einstellung des Zahnradeingriffs bei der Montage kann diese Baueinheit derart vormontiert werden, daß die Phasenlage der Flügel 7 und 8 bereits so eingestellt ist, daß eine exakte Fadenübergabe an den Hubumkehrstellen gewährleistet ist. In dieser Form kann diese Baueinheit in das Maschinengestell 74, d. h. das Changiergehäuse, eingebaut werden. Sodann ist lediglich noch die erfindungsgemäße Phasenlage der Rotoren benachbarter Changiereinrichtungen durch Einstellung des Zahnradeingriffs an der Lauffläche 72 einzustellen.

Figuren 14, 15 zeigen Ausführungsbeispiele, die in weiten Bereichen denjenigen nach Fig. 10 entsprechen. Jedoch weisen diese Ausführungsbeispiele eine Treibwalze 50 auf. Diese Treibwalze 50 ist in dem Führungsschlitten 42 beweglich gelagert. Hierzu ist in Fig. 15 der Lagerkörper 81 in einer Geradführung geführt und durch Tellerfederpaket 82 gegen den Führungsschlitten 42 abgestützt. An dem Schlitten 42 ist die Düse 54 eines Düse-Prallplatte-Systems befestigt. Diese Düse 54 tastet die Bewegung des Lagerkörpers 81 relativ zum Führungsschlitten 42 ab. Hierdurch wird der Druck im Tragsystem (Zylinder-Kolben-Einheit 55) derart beeinflußt, daß bei wachsendem Spulendurchmesser der Abstand Düse - Prallplatte kleiner und damit der Druck im System höher wird, so daß der Führungsschlitten 42 bis zur Wiederherstellung des Druckgleichgewichts nach oben fährt.

Bei dem Ausführungsbeispiel nach Fig. 14 sind die Leitwalzen 11 und die Treibwalzen 50 auf einem gemeinsamen Schwenkgestell 83 gelagert. Das Schwenkgestell ist um Schwenkachse 84 schwenkbar. Die Schwenkachse 84 ist in einem Lagerkörper 85 angebracht, der relativ zum Schlitten in einer Führung bewegbar ist und gegen das Tellerfederpaket 82 abgestützt wird. Die Relativbewegung des Lagerkörpers 85 wird wiederum durch ein Düse-Prallplatte-System 54 abgetastet und der Zylinder-Kolben-Einheit 55 aufgegeben.

Die Figuren 16 und 17 zeigen Rotoren, die geeignet sind zur Herstellung von Spulen mit einer Spulenlänge von 100 mm und weniger, z. B. 85 mm. Es stellt sich hierbei zur Unterbringung der Getriebe zum einen als zweckmäßig heraus, Rotoren mit vier Mitnehmerarmen 7 bzw. 8 in jeder Drehebene I, II zu verwenden.

Damit die Hubbereiche H1, H2, H3 usw. mit möglichst geringem Abstand B nebeneinander liegen können, werden die Mitnehmerarme 7 und 8―wie dies in Fig. 16 dargestellt ist - abgekröpft derart, daß nur die Enden der Mitnehmerarme 7 bzw. 8 jeweils in der Drehebene I oder II rotieren. Zur Erläuterung von Fig. 16 sei hinzugefügt, daß die Rotoren.der Drehebene I bzw. II zeichnerisch einen geringen Abstand voneinander haben. Dies geschieht jedoch nur zur Veranschaulichung. In Wirklichkeit liegen alle Mitnehmerarme 7 in nur einer Ebene I und sämtliche Mitnehmerarme 8 in der Ebene II.

Ferner sind die Mitnehmerarme so lang, daß ihr Drehkreis - zumindest bei kleinem Achsabstand des benachbarten Rotors - dessen Drehachse überdeckt. Die Arme können auch länger als die Summe von Hub H und Hubabstand B sein. Um diese Länge zu ermöglichen, greifen die Mitnehmerarme 7 bzw. 8 einer Drehebene - wie dies auch anhand der Fig. 1 beschrieben ist - zahnradartig ineinander. Dabei durchdringen die Mitnehmerarme 7 die Abkröpfung 86 benachbarter Rotoren. Das gleiche gilt für die Mitnehmerarme 8, die die Abkröpfungen 87 benachbarter Rotoren im Bereich der Überlappung der Drehkreise durchdringen.

Von wesentlicher Bedeutung ist bei diesem Ausführungsbeispiel ferner, daß die hier nicht dargestellten Getriebe der Rotoren der einzelnen Drehebenen I bzw. II, von denen lediglich die Wellen 15 bzw. 16 dargestellt sind, geteilt sind. Die Getriebeteile lieen jeweils auf der Seite der Rotoren, die von der jeweils anderen Drehebene abewandt ist. Insofern entspricht der Getriebeaufbau z. B. demjenigen des Ausführungsbeispiels nach Fig. 7 oder Fig. 12.

Mit den anhand von Fig. 16 und 17 geschilderten Maßnahmen gelingt es, einerseits die Getriebe und Getriebeteile ausreichend stark zu dimensionieren und übersichtlich anzuordnen, und andererseits kleine Hublängen mit nur geringem Zwischenabstand zu ermöglichen. Es können mit einer derartigen Changierung z. B. acht Fäden gleichzeitig zu acht Spulen von je 84 mm Länge auf einer Spulspindel von 900 mm Länge aufgewickelt werden.

Durch die erfindungsgemäßen Maßnahmen können zwei oder mehr Fäden in dichter Nachbarschaft mit Aufspulgeschwindigkeiten von z. B. mehr als 6000 m/min. bei synchroner Hin- und Herbewegung über den Changierhub (Changierbewegung) aufgespult werden. Es können zur Aufnahme mehrerer Kreuzspulen relativ kurze auskragende Spulspindel verwandt werden.

## Patentansprüche

1. Aufspulmaschine zum Aufspulen von mehreren Fäden zu jeweils einer Kreuzspule, mit Changiereinrichtungen (2), durch welche jeweils einer der Fäden (3) über einen der Spulenlänge im wesentlichen entsprechenden Changierhub H im wesentlichen quer zu seiner Laufrichtung an einem Leitlineal hin- und herverlegt wird und die jeweils aus zwei exzentrisch (Exzentrizität e) zueinander gelagerten, gegensinnig drehend angetriebenen Rotoren (12, 13) bestehen, von welchen jeder mindestens zwei Mitnehmerarme (7, 8) hat, wobei die Mitnehmerarme der beiden Rotoren in zwei eng benachbarten, vom Fadenlauf durchdrungenen Drehebenen (I, II) umlaufen und die Mitnehmerarme benachbarter Changierhubbereiche in denselben beiden Drehebenen (I bzw. 11) angeordnet sind und wobei sich Drehkreise von Mitnehmerarmen benachbarter Changierhubbereiche, die in unterschiedlichen Drehebenen (I und II) angeordnet sind, überlappen, dadurch gekennzeichnet, daß die Rotoren von zwei benachbarten Changierhüben (H), deren Mitnehmerarme (7 bzw. 8) in identischen Drehebenen (I oder II) angeordnet sind, gegensinnig angetrieben sind und sich auch mit ihren Drehkreisen in mindestens einer der Drehebenen überlappen, und daß die Rotoren in der einen Drehebene (z. B. I) einen kleinen Achsabstand und in der anderen Drehebene (11) einen um die doppelte Exzentrizität vergrößerten, großen Achsabstand haben.

2. Aufspulmaschine nach Anspruch 1, dadurch gekennzeichnet, daß wenigstens drei Changierhubbereiche vorgesehen sind, und daß die Rotoren benachbarter Changierhübe, deren Flügel in einer Drehebene (z. B. I) liegen, von Hub zu Hub abwechselnd einen kleinen und einen um die doppelte Exzentrizität vergrößerten großen Achsabstand haben.

3. Aufspulmaschine nach Anspruch 1 oder 2, dadurch gekennzeichnet, daß jeder Rotor (12, 13) drei Mitnehmerarme (7 bzw. 8) hat, die um 120° gegeneinander versetzt sind, und daß die Mitnehmerarme benachbarter Hubbereiche, die in identischen Ebenen (I bzw. 11) angeordnet sind, verzahnungsähnlich und im wesentlichen symmetrisch ineinander kämmen.

4. Aufspulmaschine nach einem der vorangegangenen Ansprüche, dadurch gekennzeichnet, daß die Mitnehmerarme eine aus ihrer Drehrichtung abgewandte Bremsfahne (21) haben, welche nach der Hubumkehr die Rückbewegung des Fadens zur Changierhubmitte abbremst.

5. Aufspulmaschine nach einem der vorangegangenen Ansprüche, dadurch gekennzeichnet, daß die Leitlineale auf der Seite des Fadenlaufs angeordnet sind, auf welcher auch die Getriebe der Rotoren liegen

6. Aufspulmaschine nach Anspruch 5, dadurch gekennzeichnet, daß das Leitlineal (9) von den Rotorachsen weg beweglich ist.

7. Aufspulmaschine nach Anspruch 6, dadurch gekennzeichnet, daß jedes Leitlineal außerhalb seines Hubbereiches und benachbart zu diesem eine Fadenfangkerbe (33) besitzt.

8. Aufspulmaschine nach Anspruch 5, dadurch gekennzeichnet, daß auf der anderen Seite des Fadenlaufs in jedem Hubbereich eine Schutzleiste (75) liegt, welche in Fadenlaufrichtung die Drehebenen (I) und (11) überdeckt und an dem einen Ende des Hubbereichs derart auskragend befestigt ist, daß am anderen Ende des Hubbereiches ein Einfädelschlitz (77) entsteht.

9. Aufspulmaschine nach Anspruch 8, dadurch gekennzeichnet, daß der Einfädelschlitz (77) in eine Fadenreserveeinrichtung (78) mündet.

10. Aufspulmaschine nach einem der vorangegangenen Ansprüche, dadurch gekennzeichnet, daß die Drehebenen (I, II) der Mitnehmerarme (7, 8) mit der Fadenlaufebene des zulaufenden Fadens einen Winkel von 45 bis 70° einschließen.

11. Aufspulmaschine nach Anspruch 10, dadurch gekennzeichnet, daß das Getriebe der Rotoren auf der von der Spule abgewandten Seite der Drehebenen (I, II) liegt.

12. Aufspulmaschine nach Anspruch 11, dadurch gekennzeichnet, daß die Spulen durch eine an ihrem Umfang anliegende, rotierende Treibwalze angetrieben werden.

13. Aufspulmaschine nach einem der Ansprüche 1 bis 10, dadurch gekennzeichnet daß das Getriebe (22) der Rotoren (12, 13) auf der der Spule zugewandten Seite der Drehebenen liegt.

14. Aufspulmaschine nach einem der Ansprüche 11 bis 13, dadurch gekennzeichnet, daß der Rotor (13). der dem Getriebe zugewandten Drehebene (11) auf einer Hohlwelle (16) sitzt, in der exzentrisch die Welle (15) des anderen Rotors (12) der Drehebene (I) sitzt.

15. Aufspulmaschine nach Anspruch 14, dadurch gekennzeichnet, daß die Hohlwelle (16) von außen durch Zahnrad- oder Riementrieb angetrieben ist, und daß in der Hohwelle eine Vorgelegewelle (66) gelagert ist, durch welche die Drehung der Hohlwelle mit gleicher Drehzahl, jedoch umgekehrtem Drehsinn auf die Welle (15) übertragen wird.

16. Aufspulmaschine nach Anspruch 15, dadurch gekennzeichnet, daß die Hohlwelle (16) sowie die Welle (15) und die Vorgelegewelle (66) in einem gemeinsamen, als Baueinheit ausgebildeten Gehäuse (65, 67) gelagert sind, das im Bereich des Antriebsrades der Hohlwelle eine Druchbrechung aufweist.

17. Aufspulmaschine nach einem der vorangegangenen Ansprüche 1 bis 10, dadurch gekennzeichnet, daß die Getriebe der Rotoren (12), deren Mitnehmerarme (7) in der - in Fadenlaufrichtung gesehen - oberen Drehebene (I) liegen, oberhalb dieser Drehebene liegen, und daß die Getriebe der Rotoren (13), deren Mitnehmerarme (8) in der - in Fadenlaufrichtung gesehen - unteren Drehebene (II) liegen, unterhalb dieser Drehebene liegen.

18. Aufspulmaschine nach Anspruch 17, dadurch gekennzeichnet, daß für die Getriebe der Rotorenschar (12) der einen Drehebene (I) und für die Getriebe der RotorenSchar (13) der anderen Drehebene (II) jeweils ein separates Gehäuse (34, 35) vorgesehen, ist, und daß die Gehäuse relativ zueinander bewegbar sind, daß z. B. das Gehäuse (34) der Getriebe der Rotorenschar (12) der - in Fadenlaufrichtung - oberen Drehebene (I) durch Scharnier (36) mit dem anderen Gehäuse (35) verbunden ist und von der anderen Drehebene weg geschwenkt werden kann.

19. Aufspulmaschine nach einem der vorangegangenen Ansprüche, dadurch gekennzeichnet, daß die Rotoren (12 bzw. 13) einer Drehebene (z. B. I) durch eine gemeinsame Schneckenwelle (29 bzw. 30) mit von Hubbereich (H1, H2, H3, ...) abwechselnd linksgängigen und rechtsgängigen Schnecken (18, 20) angetrieben werden.

20. Aufspulmaschine nach einem der Ansprüche 1 bis 18, dadurch gekennzeichnet, daß die Rotoren (12 bzw. 13) einer Drehebene (z. B. I) von einer gemeinsamen Antriebswelle (60) aus durch Kegelräder angetrieben werden, wobei die Kegelradeingriffe benachbarter Rotoren abwechselnd einander zugewandt und voneinander abgewandt sind.

21. Aufspulmaschine nach einem der Ansprüche 1 bis 18, dadurch gekennzeichnet, daß die Rotoren einer Drehebene (z. B. I) durch einen Tangentialriemen (45) angetrieben werden, welcher Tangentialriemen die Antriebsräder der Rotoren von Hubbereich zu Hubbereich abwechselnd im Linkssinne und im Rechtssinne zickzackförmig teilweise umschlingt.

22. Aufspulmaschine nach einem der Ansprüche 19, 20, 21 dadurch gekennzeichnet, daß die Rotoren der anderen Drehebenen von den ihnen zugeordneten Rotoren der einen Drehebene über Zwischenräder (68, 69, 70, 71) mit Drehrichtungsumkehr angetrieben werden.

23. Aufspulmaschine nach einem der vorangegangenen Ansprüche, dadurch gekennzeichnet, daß die Leitlineale (9) wenigstens über einen Teilbereich ihres Changierhubes, insbesondere in den Endbereichen des Changierhubes als Zwangsführung des Fadens mit einer Führungsschiene (37) vor und einer Führungsschiene (38) hinter dem Faden ausgebildet sind.

24. Aufspulmaschine nach einem der vorangegangenen Ansprüche, dadurch gekennzeichnet, daß die Leitwalzen (11) in Umfangskontakt an einer Mantellinie der Spulhülse (5) bzw. Kreuzspule (6) anliegen.

25. Aufspulmaschine nach einem der vorangegangenen Ansprüche, dadurch gekennzeichnet, daß das Leitlineal derart gekrümmt ist, daß die Changiergeschwindigkeit des Fadens beim Einlaufen in die Hubumkehrbereiche und/oder beim Auslaufen aus den Hubumkehrbereichen gegenüber der mittleren Changiergeschwindigkeit erhöht ist.

26. Aufspulmaschine nach einem der vorangegangenen Ansprüche, dadurch gekennzeichnet, daß das Leitlineal derart gekrümmt ist, daß die Changiergeschwindigkeit des Fadens in der Changierhubmitte 1 bis 4 % niedriger als die mittlere Geschwindigkeit ist.

27. Aufspulmaschine nach einem der vorangegangenen Ansprüche, dadurch gekennzeichnet, daß die Leitwalze (11) gegenüber der Spule (6) federnd (Federn 53) gelagert ist.

28. Aufspulmaschine nach Anspruch 27, dadurch gekennzeichnet, daß die federnde Auslenkung der Leitwalze gegenüber der Spule gemessen wird (Düse 54), und daß eine Antriebseinrichtung (55), durch welche der Achsabstand zwischen der Leitwalze (11) und der Spule in Abhängigkeit von dem wachsenden Spulendurchmesser eingestellt wird, in Abhängigkeit von der Auslenkung der Leitwalze gesteuert wird.

29. Aufspulmaschine nach Anspruch 12, dadurch gekennzeichnet, daß die Changiereinrichtung, die Treibwalzen (50) und die Leitwalzen (11) an einem relativ zu den Spulen verfahrbaren Schlitten (42) angeordnet sind, daß in dem Schlitten die Treibwalzen ortsfest starr und die Leitwalzenfedernd beweglich gelagert sind.

30. Aufspulmaschine nach Anspruch 12, dadurch gekennzeichnet, daß die Treibwalzen und die Spulen relativ zueinander beweglich derart gelagert sind, daß der Achsabstand erweiterbar ist, und daß zusätzlich die Treibwalzen wie auch die Leitwalzen relativ zueinander und zu der Spule beweglich sind, und daß die Relativbewegung der Treibwalzen gemessen und einer Antriebseinrichtung (55) zur Einstellung des Achsabstandes aufgegeben wird.

31. Aufspulmaschine nach Anspruch 30, dadurch gekennzeichnet, daß die Leitwalzen und die Treibwalzen auf einer gemeinsamen schwenkbaren Trageinrichtung (83) gelagert sind, die relativ zur Spule beweglich ist, und daß die Relativbewegung der Trageinrichtung (83) gemessen und der Antriebssteuerung zur Einstellung des Achsabstandes zwischen Treibwalzen und Leitwalzen einerseits und Spulen andererseits aufgegeben wird.

32. Aufspulmaschine nach einem der Ansprüche 1 und 2, dadurch gekennzeichnet, daß die Hublängen kleiner als 110 mm sind, daß jeder Rotor vier jeweils um 90° gegeneinander versetzte Mitnehmerarme besitzt, daß der Radius der Mitnehmerarme größer als der kleinste Achsabstand, insbesondere auch größer als die Summe aus Hublänge H und Abstand B der Hubbereiche ist, daß die Mitnehmerarme derart gekröpft sind, daß ihre Enden in der jeweiligen Drehebene I bzw. 11 rotieren, und daß die Getriebe der Rotoren nach Drehebenen getrennt jeweils auf der von der anderen Drehebene abgewandten Seite der einen Drehebene angebracht sind.

## Claims

1. A winding machine for winding a plurality of yarns to form a corresponding number of cross-wound packages, comprising traversing assemblies (2), each of which reciprocating one of the yarns (3) essentially transversely to its running direction along a yarn guide bar, over a traverse stroke H essentially corresponding to the length of the package, with each traversing assembly comprising two rotors (12, 13) which are mounted eccentrically (eccentricity e) with respect to each other and are driven in opposite directions, each of which rotors comprising at least two arms (7, 8), with such arms of the two rotors rotating in two planes of rotation (I, II) lying closely adjacent each other and transversely to the yarn path, and with the arms of adjacent traverse strokes being arranged in said planes of rotation (I and II, resp.), and with the circles of rotation of those arms overlapping which belong to adjacent traverse strokes and are arranged in different planes of rotation (I and II), characterized by the fact that the rotors of two adjacent traverse strokes (H) the arms (7, 8) of which being arranged in identical planes of rotation (I or II), are driven in opposite directions, the circles of rotation of said rotors overlapping in at least one of the planes of rotation, and that the axle distance between the rotors of the one plane of rotation (for example I) is small and the axle distance of the rotors of the other plane of rotation (II) is increased by double the eccentricity of the rotors.

2. Winding machine according to claim 1, characterized by the fact that at least three traverse strokes are provided, and that the rotors of adjacent traverse strokes having arms rotating in a common plane of rotation (for example, plane I), are separated from each other alternately from traverse stroke to traverse stroke by a small axle distance and a great axle distance which is increased by double the eccentricity of the rotors.

3. Winding machine according to claim 1 or 2, characterized by the fact that each rotor (12, 13) is provided with three arms (7 and 8, resp.) which are spaced by 120°, and that the arms of adjacent traversing assemblies which are arranged in common planes (I and II, resp.) mesh like gear wheels and in an essentially symmetrical manner.

4. Winding machine according to any one of the preceding claims, characterized by the fact that the arms are provided with a braking flag (21) being opposite from the direction of rotation of the arms, which decelerates the back motion of the yarn towards the center of the traverse stroke, after the yarn has reached one end of the traverse stroke.

5. Winding machine according to any one of the preceding claims, characterized by the fact that the guide bars are positioned on the side of the yarn path on which the gearings for driving the rotors are also positioned.

6. Winding machine according to claim 5, characterized by the fact that the guide bar (9) may be withdrawn from the rotor axes.

7. Winding machine according to claim 6, characterized by the fact that each guide bar is provided with a yarn catching notch (33) positioned at the portion of the guide bar which extends beyond and adjacent the traverse stroke.

8. Winding machine according to claim 5, characterized by the fact that a protective bar (75) is positioned on the other side of the yarn path in each traverse stroke, which in the yarn running direction covers the planes of rotation (I) and (II) and which is protrudingly fixed at the one end of the traverse stroke in such a manner that a yarn inserting slot (77) is formed at the other end of the traverse stroke.

9. Winding machine according to claim 8, characterized by the fact that the yarn inserting slot (77) cooperates with a means (78) for forming a transfer tail.

10. Winding machine according to any one of the preceding claims, characterized by the fact that the planes of rotation (I, II) of the arms (7, 8) and the plane of the yarn path upstream thereof form an angle ranging between 45° and 70°.

11. Winding machine according to claim 10, characterized by the fact that the gearings for driving the rotors are arranged on the side of the planes of rotation (I, II) which is opposite from the bobbin.

12. Winding machine according to claim 11, characterized by the fact that the bobbins are driven by a rotating drive roll which circumferentially contacts the bobbins.

13. Winding machine according to any one of the claims 1 to 10, characterized by the fact that the gearing (22) for driving the rotors (12, 13) is positioned on the side of the planes of rotation which is adjacent the bobbin.

14. Winding machine according to any one of the claims 11 to 13, characterized by the fact that the rotor (13) lying in the plane of rotation (II) which is adjacent the gearing, is mounted on a hollow shaft (16) which eccentrically receives the shaft (15) of the other rotor (12) lying in the plane of rotation (I).

15. Winding machine according to claim 14, characterized by the fact that the hollow shaft (16) is driven from the outside by a gear wheel or a drive belt, and that a transmission shaft (66) is mounted inside of the hollow shaft, which transmits the rotation of the hollow shaft to the shaft (15), so that the hollow shaft (16) and the shaft (15) rotate at the same rotational speed, but in opposite directions.

16. Winding machine according to claim 15, characterized by the fact that the hollow shaft (16), the shaft (15) and the transmission shaft (66) are supported in a common casing (65, 67) designed as a constructional unit, which is provided with an opening in the area of the gearing driving the hollow shaft.

17. Winding machine according to any one of the preceding claims 1 to 10, characterized by the fact that the gearing for the rotors (12), the arms (7) of which rotate in the upper plane of rotation (I) - viewed in the direction of the yarn run - is arranged above such plane, and that the gearing for the rotors (13), the arms (8) of which rotate in the lower plane of rotation (II) -viewed in the direction of the yarn run - is arranged below such plane.

18. Winding machine according to claim 17, characterized by the fact that the gearing driving the rotors (12) of the one plane of rotation (I) and the gearing driving the rotors (13) of the other plane of rotation (II) are accommodated in a separate housing (34, 35) each, and that the housings are movable relative to each other, that, for example, the housing (34) accommodating the gearing for the rotors (12) of the upper plane of rotation (I) - viewed in the direction of the yarn run - is connected to the other housing (35) by a hinge (36) and may be lifted away from the other plane of rotation.

19. Winding machine according to any one of the preceding claims, characterized by the fact that the rotors (12 or 13) of one plane of rotation (for example I) are driven by a common worm drive (29 and 30) mounting worms (18, 20) the thread direction of which from traverse stroke to traverse stroke (H1, H2, H3 ...) alternates from left-handed to right-handed.

20. Winding machine according to any one of the claims 1 to 18, characterized by the fact that the rotors (12 or 13) of one plane of rotation (for example I) are driven by a common drive rod (60) via. bevel gears, with the engagements of the bevel gears of adjacent rotors being alternately adjacent, or opposite from, each other.

21. Winding machine according to any one of the claims 1 to 18, characterized by the fact that the rotors of one plane of rotation (for example I) are driven by one tangential belt (45) which partially loops around the pulleys of the rotors in a zig-zag manner and alternately from stroke to stroke in a counterclockwise and a clockwise direction.

22. Winding machine according to any one of the claims 19, 20, 21 characterized by the fact that the rotors of the other plane of rotation are driven by their associated rotors of the one plane of rotation via intermediate gear wheels (68, 69, 70, 71) in such a way that they rotate in the opposite direction.

23. Winding machine according to any one of the preceding claims, characterized by the fact that the guide bars (9) at least in part of their traverse strokes, particularly at the ends of their traverse strokes, are designed as positive yarn guide means with a guide rail (37) extending in front of the yarn and with a guide rail (38) extending behind the yarn.

24. Winding machine according to any one of the preceding claims, characterized by the fact that the guide rolls (11) circumferentially contact the surface line of the bobbin tube (5) or cross-wound package (6).

25. Winding machine according to any one of the preceding claims, characterized by the fact that the guide bar is bent in such a manner that the traversing speed of the yarn, when entering the traverse stroke and/or when leaving the traverse stroke, is higher than its average traversing speed.

26. Winding machine according to any one of the preceding claims, characterized by the fact that the guide bar (9) is bent in such a manner that the traversing speed of the yarn in the center of the traverse stroke is lower than its average traversing speed by 1 to 4 %.

27. Winding machine according to any one of the preceding claims, characterized by the fact that the guide roll (11) is supported with relation to the package (6) by a spring biasing arrangement (springs 53).

28. Winding machine according to claim 27, characterized by the fact that the deflection of the guide roll with respect to the bobbin is measured (nozzle 54), and that the gearing (55), by which the axle distance between the guide roll (11) and the package is adjusted as a function of the growing diameter of the package, is controlled as a function of the deflection of the guide roll (11).

29. Winding machine according to claim 12, characterized by the fact that the traversing assembly, the drive rolls (50) and the guide rolls (11) are mounted on a carriage (42) which is displaceable relative to the bobbins, and that on the carriage (42) the drive rolls are stationarily fixed, while the guide rolls are movably supported by means of springs.

30. Winding machine according to claim 12, characterized by the fact that the drive rolls and the bobbins are movably mounted with respect to each other in such a manner that their axle distances may be increased, and that additionally the drive rolls as well as the guide rolls are movable with respect to each other and to the bobbin, and that the relative movement of the drive rolls is measured and transmitted to the gearing (55) for setting the axle distance.

31. Winding machine according to claim 30, characterized by the fact that the guide rolls and the drive rolls are mounted on a common pivoting support (83) which is movable relative to the bobbin, and that the relative movement of the support (83) is measured and transmitted to the gearing for setting the axle distance between the drive rolls and the guide rolls, on the one hand, and the bobbins, on the other hand.

32. Winding machine according to any one of the claims 1 and 2, characterized by the fact that the traverse strokes have a length of less than 110 mm, that each rotor has four arms which are spaced by 90°, that the radial length of the arms is greater than the smallest axle distance, and in particular greater than the sum of stroke length H and distance B between the traverse strokes, that the arms are cranked in such a manner that their end portions rotate in the respective plane of rotation I or II, and that each of the gearings for the rotors being separated by the planes of rotation is located on that side of the one plane of rotation which is opposite from the other plane of rotation.

## Revendications

1. Machine à bobiner, pour bobiner plusieurs fils et former à chaque fois une bobine croisée, comportant des dispositifs de va-et-vient (2) par chacun desquels l'un des fils (3) subit, sur une plage d'excursion de va-et-vient (H) correspondant sensiblement à la longueur de bobine, un mouvement de pose selon un va-et-vient transversal à sa direction de défilement, contre une règle guide-fil, et ces dispositifs de va-et-vient consistent chacun en deux rotors (12, 13) entraînés dans des sens inverses et montés excentriquement l'un par rapport à l'autre (excentricité e), chacun d'eux ayant au moins deux bras d'entraînement (7, 8), les bras d'entraînement des deux rotors tournant dans deux plans de rotation (I, II) étroitement rapprochés, traversés par la trajectoire du fil, et les bras d'entraînement de plages d'excursion de va-et-vient voisines étant agencés dans les deux mêmes plans de rotation (I. Il), et les cercles de rotation de bras d'entraînement de plages d'excursion de va-et-vient voisines situés dans des plans de rotation différents (I et II) se recouvrant, caractérisé en ce que les rotors de deux plages (H) d'excursion de va-et-vient voisines dont les bras d'entraînement (7, 8) sont agencés dans des plans de rotation identiques (I ou II) sont entraînés dans des sens inverses et se recouvrent aussi, par leurs cercles de rotation, dans au moins l'un des plans de rotation, et en ce que les rotors dans ce plan de rotation (par exemple I) ont un petit entraxe, et les rotors dans l'autre plan de rotation (II) ont un entraxe important, augmenté de deux fois l'excentricité.

2. Machine à bobiner selon la revendication 1, caractérisée en ce que au moins trois plages d'excursion de va-et-vient sont prévues, et en ce que les rotors de plages voisines, dont les pales se trouvent dans un plan de rotation (par exemple I) ont, d'une plage d'excursion à l'autre, alternativement un petit entraxe et un grand entraxe agrandi de deux fois l'excentricité.

3. Machine à bobiner selon la revendication 1 ou 2, caractérisée en ce que chaque rotor (12, 13) possède trois bras d'entraînement (7, 8) mutuellement décalés de 120°, et en ce que les bras d'entraînement de plages d'excursion voisines qui sont agencés dans des plans identiques (I, II) engrènent mutuellement, de manière analogue à des dentures, et sensiblement symétriquement.

4. Machine à bobiner selon l'une des revendications précédentes, caractérisée en ce que les bras d'entraînement ont un talon de freinage (21) écarté de leur direction de rotation, qui freine le mouvement de retour du fil vers le milieu d'excursion du va-et-vient, après l'inversion du mouvement d'excursion.

5. Machine à bobiner selon l'une des revendications précédentes, caractérisée en ce que la règle guide-fil se trouve du même côté du défilement du fil que les mécanismes de transmission des rotors.

6. Machine à bobiner selon la revendication 5, caractérisée en ce que la règle guide-fil (9) est mobile dans une direction s'écartant des axes des rotors.

7. Machine à bobiner selon la revendication 6, caractérisée en ce que chaque règle guide-fil possède, à l'extérieur de sa plage d'excursion et au voisinage de celle-ci, une encoche (33) de retenue de fil.

8. Machine à bobiner selon la revendication 5, caractérisée en ce que de l'autre côté du défilement du fil, dans chaque plage d'excursion, il y a une barrette protectrice (75) qui, dans la direction de défilement du fil, recouvre les plans de rotation (I et II) et qui, à la première extrémité de la plage d'excursion, est fixée en porte-à-faux de façon telle qu'une fente d'enfilage (77) soit formée à l'autre extrémité de la plage d'excursion.

9. Machine à bobiner selon la revendication 8, caractérisée en ce que la fente d'enfilage (77) débouche dans un dispositif de réserve de fil (78).

10. Machine à bobiner selon l'une des revendications précédentes, caractérisée en ce que les plans de rotation (I, II) des bras d'entraînement (7, 8) forment, avec le plan de défilement du fil arrivant, un angle de 45 à 70°.

11. Machine à bobiner selon la revendication 10, caractérisée en ce qu'un mécanisme de transmission des rotors se trouve du côté des plans de rotation (l, II) éloigné de la bobine.

12. Machine à bobiner selon la revendication 11, caractérisée en ce que les bobines sont entraînées par un cylindre d'entraînement tournant appliqué contre leur pourtour.

13. Machine à bobiner selon l'une des revendications 1 à 10, caractérisée en ce que le mécanisme de . transmission (22) des rotors (12, 13) se trouve du côté des plans de rotation tourné vers la bobine.

14. Machine à bobiner selon l'une des revendications 11 à 13, caractérisée en ce que le rotor (13) du plan de rotation (II) tourné vers le mécanisme de transmission est monté sur un arbre creux (16) dans lequel l'arbre (15) de l'autre rotor (12) du plan de rotation (I) est monté excentriquement.

15. Machine à bobiner selon la revendication 14, caractérisée en ce que l'arbre creux (16) est entraîné, de l'extérieur, par roue dentée ou courroie, et en ce que dans l'arbre creux est monté un arbre intermédiaire (66) par lequel la rotation de l'arbre creux est transmise, avec la même vitesse mais avec un sens de rotation inverse, à l'arbre (15).

16. Machine à bobiner selon la revendication 15, caractérisée en ce que l'arbre creux (16) ainsi que l'arbre (15) et l'arbre intermédiaire (66) sont montés dans un carter commun (65, 67) aménagé en tant qu'unité de montage, qui présente un ajour dans la région de la roue d'entraînement de l'arbre creux.

17. Machine à bobiner selon l'une des revendications 1 à 10 précédentes, caractérisée en ce que les mécanismes de transmission des rotors (12) dont les bras d'entraînement (7) se trouvent dans le plan de rotation supérieur (I) en considérant la direction de défilement du fil sont situés au-dessus de ce plan de rotation, et en ce que les mécanismes de transmission des rotors (13) dont les bras d'entraînement (8) se trouvent dans le plan de rotation inférieur (II) en considérant la direction de défilement du fil, sont situés en dessous de ce plan de rotation.

18. Machine à bobiner selon la revendication 17, caractérisée en ce que pour les mécanismes de transmission du groupe (12) de rotors de l'un des plans de rotation (I), et pour les mécanismes de transmission du groupe de rotors (13) de l'autre plan de rotation (II), il est prévu à chaque fois un carter séparé (34, 35), et en ce que les carters sont mobiles l'un par rapport à l'autre, le carter (34) des mécanismes de transmission du groupe de rotors (12) du plan de rotation supérieur - en considérant la direction de défilement du fil - étant par exemple relié par charnière (36) à l'autre carter (35), et pouvant être écarté de l'autre plan de rotation, par basculement.

19. Machine à bobiner selon l'une des revendications précédentes, caractérisée en ce que les rotors (12, 13) d'un plan de rotation (par exemple 1) sont entraînés par un arbre à vis sans fin commun (29, 30), avec des vis (18, 20) dont les pas sont, d'une plage d'excursion à l'autre (H1, H2, H3, ...), alternativement à gauche et à droite.

20. Machine à bobiner selon l'une des revendications 1 à 18, caractérisée en ce que les rotors (12, 13) d'un plan de rotation (par exemple I) sont entraînés par un arbre d'entraînement commun (60), au moyen de roues coniques, les engrènements de roues coniques de rotors voisins étant alternativement tournés l'un vers l'autre et tournés dans des sens d'éloignement mutuel.

21. Machine à bobiner selon l'une des revendications 1 à 18, caractérisée en ce que les rotors d'un plan de rotation (par exemple I) sont entraînés par une courroie tangentielle (45), laquelle entoure partiellement les rotors des roues d'entraînement, alternativement vers la gauche et vers la droite, cela d'une plage d'excursion à l'autre, en formant un zigzag.

22. Machine à bobiner selon l'une des revendications 19, 20, 21 caractérisée en ce que les rotors des autres plans de rotation sont entraînés par les rotors du premier plan de rotation qui leur sont affectés, par des roues intermédiaires (68, 69, 70, 71), avec inversion du sens de rotation.

23. Machine à bobiner selon l'une des revendications précédentes, caractérisée en ce que, au moins sur une zone partielle de leur plage d'excursion de va-et-vient, notamment dans les régions terminales de la plage de va-et-vient, les règles guide-fil (9) sont aménagées en tant que guidage forcé du fil avec un rail de guidage (37) devant le fil et un rail de guidage (38) derrière le fil.

24. Machine à bobiner selon l'une des revendications précédentes, caractérisée en ce que, les cylindres de guidage (11) sont en contact périmétrique contre une ligne génératrice de la douille de canette (5) ou de la bobine croisée (6).

25. Machine à bobiner selon l'une quelconque des revendications précédentes, caractérisée en ce que la règle guide-fil est courbée de façon telle que, par rapport à la vitesse de va-et-vient moyenne, la vitesse de va-et-vient du fil soit accrue lors de l'entrée dans les plages d'inversion d'excursion et/ou lors de la sortie des plages d'inversion d'excursion.

26. Machine à bobiner selon l'une des revendications précédentes, caractérisée en ce que la règle de guidage est courbée de façon que la vitesse de va-et-vient du fil au milieu de la plage d'excursion deva-et-vient soit de 1 à 4 % plus faible que la vitesse moyenne.

27. Machine à bobiner selon l'une des revendications précédentes, caractérisée en ce que le cylindre de guidage (11) est monté élastiquement (ressorts 53) par rapport à la bobine (6).

28. Machine à bobiner selon la revendication 27, caractérisée en ce que la déviation élastique du cylindre de guidage par rapport à la bobine est mesurée (gicleur 54), et en ce qu'un dispositif d'entraînement (55), par lequel l'entraxe du cylindre de guidage (11) et de la bobine est réglé en fonction du diamètre de bobine croissant, est commandé en fonction de la déviation du cylindre de guidage.

29. Machine à bobiner selon la revendication 12, caractérisée en ce que le dispositif de va-et-vient, les cylindres d'entraînement (50) et les cylindres de guidage (11) sont agencés sur un glissoir (42) mobile relativement aux bobines, et en ce que, sur ce glissoir, les cylindres d'entraînement sont montés fixes et rigides, tandis que les cylindres de guidage sont montés mobiles élastiquement.

30. Machine à bobiner selon la revendication 12, caractérisée en ce que les cylindres d'entraînement et les bobines sont montés, avec possibilité de mouvement relatif, de façon que l'entraxe puisse être accru, et en ce qu'en plus les cylindres d'entraînement, tout comme les cylindres de guidage, sont mobiles les uns par rapport aux autres et par rapport à la bobine, et en ce que le mouvement relatif des cylindres d'entraînement est mesuré et transmis à un dispositif d'entraînement (55), pour le réglage de l'entraxe.

31. Machine à bobiner selon la revendication 30, caractérisée en ce que les cylindres de guidage et les cylindres d'entraînement sont montés sur un dispositif porteur pivotant (83), qui est mobile par rapport à la bobine, et en ce que le mouvement relatif de ce dispositif porteur (83) est mesuré et transmis à la commande d'entraînement pour régler l'entraxe entre cylindres d'entraînement et cylindres de guidage, d'une part, et bobines d'autre part.

32. Machine à bobiner selon l'une des revendications 1 et 2, caractérisée en ce que les longueurs d'excursion sont inférieures à 110 mm, en ce que chaque rotor possède quatre bras d'entraînement mutuellement décalés de 90°, en ce que le rayon des bras d'entraînement est plus grand que le plus petit entraxe, notamment plus grand que la somme de la longueur d'excursion H et de l'intervalle B des plages d'excursion, en ce que les bras d'entraînement sont contrecoudés de façon telle que leurs extrémités tournent dans les plans de rotation respectifs (1, II), et en ce que les mécanismes de transmission des rotors, séparés selon les plans de rotation, sont agencés à chaque fois du côté du plan de rotation non tourné vers l'autre plan de rotation.
